# EUROPÄISCHE PATENTSCHRIFT

(11) **EP 4 712 808 B1**
(45) Veröffentlichungstag und Bekanntmachung des Hinweises auf die Patenterteilung: **03.06.2026**
(21) Anmeldenummer: 25728790.4
(22) Anmeldetag: 28.05.2025
(51) Int. Cl.: A41D 31/08, A62B 17/00

(54) **SCHUTZBEKLEIDUNGSSTÜCK, INSBESONDERE FEUERWEHRJACKE, -HOSE, -WESTE ODER -OVERALL**
PROTECTIVE APPAREL, IN PARTICULAR FIRE-FIGHTING JACKET, PANTS, VESTS OR OVERALL
VÊTEMENT DE PROTECTION, EN PARTICULIER VESTE, PANTALON, GILET OU COMBINAISON DE POMPIER

(30) Priorität: 13.06.2024 DE 102024116575
(43) Veröffentlichungstag der Anmeldung: 25.03.2026
(73) Patentinhaber: Hubert Schmitz GmbH, 52525 Heinsberg (DE)
(72) Erfinder: KUSCHNIR, Jonas, 41464 Neuss (DE); SCHMITZ, Hubert, 52525 Heinsberg (DE)
(74) Vertreter: Bauer PSU PartG mbB
(86) Internationale Anmeldenummer: PCT/EP2025/064889
(87) Internationale Veröffentlichungsnummer: WO 2025/256919

(56) Entgegenhaltungen:
- WO-A1-2009/158479
- US-A1- 2006 260 020
- US-A1- 2022 333 297

## Beschreibung

### Einleitung

Die Erfindung betrifft ein Schutzbekleidungsstück, insbesondere Feuerwehrjacke, -hose, - weste oder -overall, bestehend im Wesentlichen aus einem mehrlagigen Textilmaterial, das die folgenden Schichten aufweist:
- eine äußere, einer Umgebung der das Schutzbekleidungsstück tragenden Person zugewandten Schicht bestehend im Wesentlichen aus einem hydrophobe Eigenschaften aufweisenden Gewebe aus mindestens einer ersten Art von hitzebeständigen und schwer entflammbaren und reißfesten Fäden,
- eine innere, einem Körper der das Schutzbekleidungsstück tragenden Person zugewandten Schicht bestehend aus einem textilen Flächengebilde, vorzugsweise einem Gewebe,
- eine für Wasserdampf durchlässige und für flüssiges Wasser undurchlässige Feuchtigkeitssperre, insbesondere Membran, die zwischen der inneren und der äußeren Schicht angeordnet ist, und
- das textile Flächengebilde der inneren Lage hydrophile Eigenschaften aufweist, insbesondere hydrophil ausgerüstet ist.

### Stand der Technik

Feuerwehrschutzkleidung ist definitionsgemäß eine Schutzbekleidung zur Brandbekämpfung und im Hinblick auf die Eigenschaften und Anforderungen in der Norm EN 469 "Schutzkleidung für die Feuerwehr - Leistungsanforderungen für Schutzkleidung für Tätigkeiten der Feuerwehr", Deutsche Fassung EN 469:2020 (veröffentlicht Dezember 2020), (nachfolgend in dem gesamten Dokument der Einfachheit halber kurz "EN 469" bezeichnet) definiert. Danach besteht die Schutzbekleidung aus verschiedenen Lagen, die bei der Herstellung des jeweiligen Bekleidungsstücks zusammengefügt werden und unterschiedliche Funktionen besitzen. Ein wesentliches Unterscheidungsmerkmal bei derartiger Schutzbekleidung ist die Isolation, die den Träger vor äußerer Hitzeeinwirkung schützen soll. Je nach Isolationseigenschaft werden Feuerwehrschutzbekleidungsstücke gemäß vorgenannter Norm in zwei Gruppen kategorisiert, nämlich in Leistungsstufe 2 (auch: "Level 2" oder "Klasse 2") für alle Anwendungszwecke inklusive Innenbrandbekämpfung und Leistungsstufe 1 (auch: "Level 1" oder "Klasse 1") für alle Anwendungszwecke außer Innenbrandbekämpfung. Leistungsstufe 2-Bekleidungsstücke bieten dabei ein sehr hohes Schutzniveau im Bezug auf äußere Hitzeeinwirkung, insbesondere das Überleben in einem Flashover, der nur bei Brandeinsätzen auftritt und in der Regel nur Atemschutzgeräteträger betrifft. Leistungsstufe 1-Bekleidungsstücke sind demgegenüber mit typischerweise deutlich weniger Isolation ausgestattet und daher wesentlich leichter und auch angenehmer zu tragen. In der Vergangenheit wurden seitens der Feuerwehren typischerweise (nur) Leistungsstufe 2-Bekleidungsstücke gekauft, da diese trotz ihres "schweren Aufbaus" als "Universalbekleidung" betrachtet wurden und in sämtlichen Einsatzsätzen getragen werden können. Seit Neuerem gibt es allerdings einen Trend, zusätzlich zu Leistungsstufe 2-Bekleidungsstücken auch solche gemäß Leistungsstufe 1 zu beschaffen, da diese leichter im Aufbau sind und entsprechend weniger Hitzestress beim Träger verursachen, wenn Einsätze in warmer Umgebung (z.B. sommerliche Außentemperaturen) und unter größerer körperlicher Anstrengung durchgeführt werden müssen. Eine alleinige Ausstattung der Feuerwehren mit Leistungsstufe 1-Bekleidungsstücken ist allerdings nicht möglich, da für die Innenbrandbekämpfung zwingend Leistungsstufe 2-Bekleidungsstücke verwendet werden müssen.

Gemäß der EN 469 wird bei Feuerwehrschutzbekleidungsstücken eine Materialkombination verwendet, bei der mehrere Einzellagen während der Herstellung des Kleidungsstücks zusammengefügt werden. Die äußere Lage, auch Außenmaterial oder Oberstoff genannt, hat die Aufgabe, möglichst viele Flüssigkeiten sofort vom Bekleidungsstück abzuweisen und damit deren Eindringen, d.h. Durchnässen der Materialkombination, zu verhindern, da mit zunehmender Feuchtigkeitsaufnahme der Wärmedurchgangswiderstand der äußeren Lage (und generell des gesamten Textils) signifikant steigt und dadurch die Schutzfunktion zum Teil verloren geht. Typischerweise ist das Material der äußeren Lage hydrophob und oleophob (lipophob) ausgerüstet.

Die Materialkombination weist darüber hinaus eine dem Köper des Trägers zugewandte, innere Lage in Form eines textilen Flächengebildes auf, das typischerweise als Futter bzw. Innenfutter bezeichnet wird. In der Regel ist das Futter von einem textilen Gewebe gebildet, um einen hohen Tragekomfort zu erreichen.

Darüber hinaus weisen Feuerwehrschutzbekleidungsstücke eine Feuchtigkeitssperre auf, die zwischen der äußeren und inneren Lage angeordnet ist und meist als Gewebe oder Membran oder Materialkombination der beiden letztgenannten ausgeführt ist. In der Regel wird eine Membran mit einem Träger in Form eines textilen Flächengebildes (Gewebe, Maschenware, Vlies) genutzt. Preisgünstiger kann auch ein beschichteter textiler Träger zum Einsatz kommen.

Feuchtigkeitssperren sollen dabei insbesondere den Durchtritt von Flüssigkeiten, insbesondere von flüssigem Wasser aber auch anderen Substanzen, verhindern, und somit vermeiden, dass z.B. Wasser von der äußeren Lage durch die Feuchtigkeitssperre in Richtung des Futters hindurchtritt. Gleichzeitig soll die Feuchtigkeitssperre aber den Durchtritt dampfförmigen Wassers erlauben, um somit im Falle eines Schwitzens des Trägers einen Abtransport der Feuchtigkeit in gasförmigem Zustand zur Umgebung hin zu gestatten und auf diese Weise ein Durchfeuchten des Futters zu verhindern. Auch hierdurch wird der Tragekomfort gesteigert und eine Überhitzung des Trägers verhindert.

Bei bestimmten Bekleidungsaufbauten kann sich zwischen der äußeren Lage und dem Innenfutter auch ein Zwischenfutter befinden. Dies kann wiederum mit einer Feuchtigkeitssperre, z.B. in Membranform, oder einer Isolationsschicht kombiniert werden, ggf. als vollflächig verbundene Materialkombination bzw. -laminat.

Allgemein bekannt ist ein Feuerwehrschutzbekleidungsstück mit einer äußeren Lage, in Form eines Gewebes aus einem aromatischen Polyamid (Meta-Aramid) und einer ein Innenfutter bildenden inneren Lage, ebenfalls aus einem aromatischen Polyamid (Meta-Aramid), das zur Bildung von Lufteinschlüssen auf der dem Träger des Bekleidungsstücks abgewandten Seite mit einem Abstandsgitter versehen ist. Zwischen der äußeren und der inneren Lage befindet sich eine Feuchtigkeitssperre in Form einer Membran, die dem Innenfutter zugewandt ist und vollflächig mit einem hydrophob ausgerüsteten Vlies (nonwoven) verklebt ist, um einerseits die geforderten Isolationseigenschaften zu erfüllen und andererseits der Membran die nötige Steifigkeit und Verschleißfestigkeit zu geben. Ein solches Schutzbekleidungsstück ist beispielsweise unter https://www.s-gard.de/produkte/einsatzkleidung/advance-progress/ beschrieben und erfüllt die Anforderungen des Leistungsstufe 2. Das Innenfutter ist bei diesem Bekleidungsstück hydrophil ausgerüstet, was aufgrund der Mittellage in Form eines "Isolationslaminats", hergestellt aus einem hydrophoben Vlies und einer vollflächig damit verklebten Membran, vertretbar ist.

Zum Stand der Technik zählt darüber hinaus ein Bekleidungsstück bei dem die äußere Lage ebenfalls aus einem aromatischen Polyamid (Meta-Aramid) in Form eines Gewebes besteht. Das Innenfutter ist von einem Futterlaminat gebildet, dass aus einem hydrophob ausgerüsteten Gewebe aus 50 % Meta-Aramid und 50% Viskose FR und einer vollflächig damit verklebten inneren Membran gebildet ist. Die innere Membran ist insbesondere durchlässig für Wasserdampf, hingegen undurchlässig für flüssiges Wasser. Zwischen vorgenanntem Futterlaminat und der äußeren Lage befindet sich eine Zwischenlage, aus einem voluminösen, hydrophoben Vliesmaterial (nonwoven), das vollflächig mit einer zweiten Membran, die wiederum für flüssiges Wasser undurchlässig, hingegen für Wasserdampf durchlässig ist, verklebt ist. Diese Zwischenlage bewirkt insbesondere gute Isolationseigenschaften des Textilmaterials, weshalb daraus hergestellte Schutzbekleidungsstücke die Anforderungen des Leistungsstufe 2 der o.g. Norm erfüllen. Das der Haut des Trägers zugewandte Gewebe des Futterlaminats ist hydrophil ausgestattet. Ein solches Bekleidungsstück ist beispielsweise unter https://s-gard.de/produkte/einsatzkleidung/ultimate-parallon-system/, ihm mangelt es insbesondere an einer gewünschten "Leichtigkeit", vor allem bei Einsätzen unter körperlicher Anstrengung und bei höheren (sommerlichen) Außentemperaturen (keine Innenbrandbekämpfung).

Außerdem zählt zum allgemeinen Stand der Technik ein Schutzbekleidungsstück, das lediglich den Anforderungen des Leistungsstufe 1 vorgenannter Norm genügt. Hierbei besteht die äußere Lage aus einem Gewebe aus Garnen aus einem aromatischen Polyamid (Meta-Aramid). Eine innere Lage (Futterstoff) wird von einem Gewebe aus 50 % Meta-Aramid und 50% Viskose FR gebildet und weist hydrophobe Eigenschaften auf. Dieser Futterstoff der inneren Lage ist vollflächig mit einer als Feuchtigkeitssperre dienenden Membran verklebt und bildet ein Futterlaminat. Eine separate Lage mit besonderen Isoliereigenschaften ist in dem Textilmaterial, das für dieses bekannte Bekleidungsstück verwendet wird, nicht vorhanden. Ein Bekleidungsstück der vorgenannten Art ist beispielsweise unter https://s-gard.de/produkte/einsatzkleidung/responser-2-0/. Dieses Bekleidungsstück ist zwar leicht, besitzt aber gleichwohl bei Einsätzen unter körperlicher Anstrengung und bei höheren (sommerlichen) Außentemperaturen keinen zufriedenstellenden Tragekomfort.

Ein weiteres Schutzbekleidungsstück geht aus der DE 20 2023 105 486 hervor, welches einen mehrlagigen Materialaufbau zeigt. Eine erste äußere, also dem Körper abgewandte Lage wird von einem textilen Oberstoff gebildet. Dieser Oberstoff ist aus einem Gewebe aus Aramidfasern gefertigt. Eine zweite Lage wird von einem innenliegenden Membranverbund als Nässesperre gebildet. Der Oberstoff sowie der Membranverbund sind lösbar miteinander verbunden. Der Membranverbund besteht aus zwei Schichten, wobei eine erste Schicht von einem Trägermaterial gebildet wird und ein Innenfutter aus einem Aramidgewebe oder Mischgewebe darstellt. Diese erste Schicht ist dem Körper zugewandt angeordnet. Die zweite, dem Oberkörper abgewandte und somit dem Oberstoff zugewandte Schicht wird von einer wasserdichten und wasserdampfdurchlässigen Membran gebildet. Die Membran ist vorzugsweise aus PTFE gefertigt. Die Membran sowie das Trägermaterial sind stoffschlüssig miteinander verbunden.

Das in der DE 11 2018 004 406 T5 dargestellte Schutzbekleidungsstück weist vier verschiedene Schichten auf, nämlich einen Oberstoff, eine Feuchtigkeitsbarriere, eine Hitzebarriere und/oder ein Innenfutter. Die Anordnung der Schichten wird hierbei in verschiedenster Reihenfolge angeführt. Es ist denkbar, dass sich das Schutzbekleidungsstück lediglich aus dem Oberstoff und der Feuchtigkeitsbarriere zusammensetzt. Der Oberstoff ist beispielsweise aus Aramidfasern gefertigt. Die Feuchtigkeitsbarriere setzt sich aus einer halbdurchlässigen Membranschicht und einem aus Aramidfasern bestehendem Substrat zusammen. Die Membranschicht ist wasserdampfdurchlässig und wasserundurchlässig. Aufgabe der Strukturschicht ist es, der Membranschicht Struktur und Schutz zu verleihen.

Aus der DE 103 54 902 A ist ferner ein atmungsaktiver Handschuh bekannt. Der Schutzhandschuh weist eine Trägerschicht sowie eine Sperrschicht auf, wobei die Sperrschicht eine dem Körper zugewandte Adsorptionsschicht und eine der Trägerschicht zugewandte Membran aufweist. Die Trägerschicht ist wasser- und luftundurchlässig, jedoch wasserdampfdurchlässig.

Die WO 2009/158479 A1 beschreibt ein mehrlagiges Schutzbekleidungsstück, welches zum einen verhindern soll, dass Wasser von außen an eine thermisch isolierende Lage dringt und zeitgleich soll der Komfort des Trägers gut sein. Hierzu sind drei Lagen vorgesehen. Die erste äußere, dem Träger abgewandte Lage ist hydrophob ausgebildet. Eine zweite, unterhalb der äußeren Lage angeordnete Feuchtigkeitsbarriere bietet einen weiteren Schutz vor Eindringen von Wasser. Hierzu ist vorgesehen, dass die Feuchtigkeitsbarriere die Durchlässigkeit von Wasser zum Träger hin verhindert, Wasserdampf jedoch vom Träger nach außen hin zulässt. Als letzte Lage ist die thermische Lage vorgesehen, die wiederum aus drei Schichten besteht. Eine erste dem Träger abgewandte Schicht ist hydrophob ausgebildet. Eine zweite, zwischen der ersten und der dritten Schicht angeordnete Schicht ist hydrophil und dient als "Reservoir" um Wasser aufzunehmen. Die dritte dem Träger zugewandte Schicht ist ebenfalls hydrophil. Dokument WO 2009/158479 A1 offenbart den Oberbegriff des Anspruchs 1.

Schließlich sind aus der WO 2014/152 495 A Bekleidungsstücke aus feuchtigkeitsunempfindlichen Wärmeschutzmaterialien, insbesondere in Form von Feuerwehrschutzbekleidungsstücken, bekannt. Die in diesem Dokument offenbarten Bekleidungsstücke weisen eine äußere Schicht in Form eines Oberstoffs aus einem temperaturbeständigen Material, eine erste luftdurchlässiges, flüssiges Wasser abweisende Membran sowie anschließend eine Isolierung auf. Weiter zum Köper des Trägers des Bekleidungsstücks hin, ist eine zweite luftundurchlässige flüssigkeitsdichte, jedoch wasserdampfdurchlässige Membran vorhanden. Die äußere Membran kann mit der Isolierung bzw. einem Teil davon zu einem Laminat verbunden sein. Darüber hinaus kann die innere Membran ebenfalls mit der Isolierung oder zumindest einem Teil derselben zu einem Laminat verbunden sein. Charakteristikum des Lagenaufbaus dieser bekannten Bekleidungsstücke ist jedenfalls die Existenz von zwei Membranen, nämlich einer äußeren und einer inneren, von denen die innere flüssigkeitsdicht und luftundurchlässig, jedoch wasserdampfdurchlässig ist, hingegen die äußere luftdurchlässig und flüssiges Wasser abweisend. Zwischen den Membranen ist zwingend eine Isolierung vorhanden, um die Anforderungen des Leistungsstufe 2 vorgenannter Norm erfüllen zu können. Das Material des Innenfutters, das mit der nächstäußeren Lage verbunden sein kann, soll ein angenehmes Tragegefühl vermitteln und einen niedrigen Reibungswiderstand gegenüber Körperbewegungen der das Bekleidungsstück tragenden Person besitzen.

### Aufgabe

Der Erfindung liegt die Aufgabe zugrunde, ein Schutzbekleidungsstück, insbesondere ein solches für Feuerwehrleute, vorzuschlagen, das (lediglich) den Anforderungen nach EN 469 Leistungsstufe 1 genügt und sich durch einen hohen Tragekomfort auszeichnet, d.h. einerseits den Bewegungen des Trägers wenig Widerstand entgegensetzt und ein niedriges Flächengewicht besitzt, sowie andererseits auch bei höheren Außentemperaturen bzw. größeren körperlichen Anstrengungen des Trägers eine Schweißansammlung am Körper des Trägers verhindert.

### Lösung

Die Erfindung ist im beigefügten Anspruchssatz beschrieben. Ausgehend von einem Schutzbekleidungsstück der eingangs beschriebenen Art wird die zugrunde liegende Aufgabe dadurch gelöst, dass Expositionsbereiche des Schutzbekleidungsstücks, die an jeweils eine Öffnung zum Durchtritt eines Körperteils angrenzen, insbesondere an Arm- oder Ärmelöffnungen und/oder eine Halsöffnung und/oder eine Hüftöffnung und/oder eine Beinöffnung und/oder auf gegenüberliegenden Seiten jeweils an einem Vorderteil des Schutzbekleidungsstücks unterteilenden Reißverschlusses angrenzen, jeweils ein weiteres Flächengebilde, vorzugsweise mehrere jeweils eine Lage bildendes Flächengebilde, aufweisen, das auf seiner der äußeren Umgebung der das Schutzbekleidungsstück tragenden Person abgewandten Seite im Wesentlichen hydrophobe Eigenschaften aufweist oder wasserundurchlässig ist. Weiterhin bestehen die Expositionsbereiche des Schutzbekleidungsstücks, aus einem weiteren mehrlagigen Textilmaterial bestehen, das dieselbe äußere Lage aufweist wie das Textilmaterial der übrigen Bereiche des Schutzbekleidungsstücks und dessen textiles Flächengebilde seiner inneren Lage hydrophobe Eigenschaften aufweist, insbesondere hydrophob ausgerüstet ist..

Die Erfindung geht von der Erkenntnis aus, dass ein grundsätzlich wichtiger Schutz des textilen Materials vor eindringender Feuchtigkeit es nicht zwingend erfordert, dass auch die innere Lage hydrophobe Eigenschaften aufweist, sondern dass es vielfach insbesondere bei Bekleidungsstücken, die nur den Anforderungen gemäß EN 469 Leistungsstufe1 genügen müssen, ausreichend ist, wenn die innere Lage aus einem textilen Flächengebilde, vorzugsweise aus einem Gewebe, mit hydrophilen Eigenschaften besteht. Mit der Erfindung wurde erkannt, dass auch hydrophile Eigenschaften der inneren Lage zur Gewährleistung der nach EN 469 Leistungsstufe 1 geforderten Wärmeisolierung - auch ohne die Existenz einer weiteren Lage in Form einer speziellen oder ausdrücklichen "Isolierschicht" - ausreichend sind. Dies bietet den großen Vorteil, dass der Tragekomfort bei dem erfindungsgemäßen Schutzbekleidungsstück durch den insgesamt geringeren Wasserdampfdurchgangswiderstand, den man mit der hydrophilen inneren Lage im Gegensatz zu einer hydrophoben inneren Lage gemäß dem Stand der Technik erreichen kann, verbessert wird.

Der erfindungsgemäße Lagenaufbau wird auch dadurch begünstigt, dass es möglich ist, die hydrophoben Eigenschaften der äußeren Lage gegenüber früheren Zeiten deutlich zu steigern, so dass es toleriert werden kann, in der inneren Lage eine bestimmte, möglicherweise auch größere, jedenfalls gegenüber einer inneren Lage aus einem hydrophoben Material deutlich gesteigerte, Wasseraufnahme zu dulden, ohne dass dadurch die Isolationseigenschaften des Bekleidungsstücks unter das nach EN 469 Leistungsstufe 1 geforderte Maß absinken. Daher besitzt die äußere Lage vorzugsweise besonders gute hydrophobe Eigenschaften, die vorzugsweise durch eine Prüfung des Widerstands gegen das Durchdringen flüssiger Chemikalien nach EN ISO 6530:2005, (wird im Rahmen der EN 469 gefordert/geprüft) quantifiziert werden können und welche auch nach vielen Reinigungszyklen noch Bestand haben. Vorzugsweise liegt der Widerstandswert bei dem erfindungsgemäß zur Anwendung kommenden Textilmaterial deutlich oberhalb des geforderten Abweisungsgrads von 80 % für die beiden in EN 469 genannten Flüssigkeiten.

Dies gilt insbesondere für dem Hintergrund der im Laufe der Zeit stetig zunehmenden Einsätze des Feuerwehrpersonals bei sogenannter "technischer Hilfeleistung" (TH-Einsatz). Bei Schutzbekleidung nach EN 469 Leistungsstufe 2-Bekleidungsstücken ist nämlich bei TH-Einsätzen ein Schutz vor Risiken gewährleistet, die in der Praxis gar nicht existieren, woraus im besten Fall ein unnötig großer Aufwand beim Aufbau der Schutzbekleidung resultiert, im schlechtesten Fall aber zusätzliche Gefahren, wie Überhitzung des Trägers bei körperlicher Anstrengung in den Einsätzen oder verminderte Bewegungsfähigkeit durch hohe Steifigkeit oder durch völlig durchnässtes Innenfutter heraufbeschworen werden.

Nach der Erfindung wird somit ein Eindringen von Wasser von außen in das Textilmaterial zuverlässig verhindert, hingegen eine Wasseraufnahme durch Schweißbildung bei der das Bekleidungsstück tragenden Person im Bereich der inneren Lage (Futter) ausdrücklich erlaubt und sogar gewünscht, da der Tragekomfort hierdurch deutlich gesteigert wird, was wiederum in dem gegenüber hydrophober innerer Lage deutlich reduzierten Wasserdampfdurchgangswiderstand begründet ist. Dieser beträgt bei dem erfindungsgemäßen Schutzbekleidungsstück vorzugsweise weniger als 25 m²Pa/W, weiter vorzugsweise weniger als 20 m²Pa/W, noch weiter vorzugsweise weniger als 15 m²Pa/W. Die EN 469 fordert diesbezüglich - in Verbindung mit einer Prüfung gemäß EN ISO 11092:2014 - lediglich einen Wasserdampfdurchgangswiderstand von weniger als 30 m²Pa/W, um eine Einstufung in den Leistungsgrad Z2 zu erhalten, wohingegen eine Einstufung in den Leistungsgrad Z1 bereits bei einer Unterschreitung von 45 m²Pa/W erfolgt. Der erfindungsgemäß sehr niedrige Wasserdampfdurchgangswiderstand führt dazu, dass durch Schweißbildung entstehendes Wasser von der hydrophilen inneren Lage aufgenommen und wie von einem Puffer temporär gespeichert werden kann, um zu Zeiten geringerer physischer und/oder thermischer Belastung des Trägers nach und nach wieder abgegeben zu werden. Da die äußere Lage aufgrund ihrer hydrophoben Eigenschaften im Wesentlichen "trocken" bleibt, bleiben die wärmeisolierenden Eigenschaften auch im Falle einer Feuchtigkeitsaufnahme in der inneren Lage hinreichend erhalten. Hierfür sorgt die erfindungsgemäß zwischen innerer und äußerer Lage angeordnete Feuchtigkeitssperre, die eine Durchfeuchtung der äußeren Lage von innen her zuverlässig unterbindet.

Die vorliegende Erfindung nutzt die Erkenntnis, dass bei Einsätzen mit reduzierten Anforderungen an den Hitzeschutz, also im Wesentlichen alle Einsatzfälle außer der Innenbrandbekämpfung, eine Wasseraufnahme in die innere Lage (Futter) zum Zwecke der Steigerung des Tragekomforts tolerabel ist, ohne einen zu großen Wärmedurchgang durch das Bekleidungsstück zu ermöglichen. Dies gilt zumindest für den überwiegenden Teil (Flächenanteil) des für das erfindungsgemäße Bekleidungsstück verwendeten Textilmaterials. Dem steht nicht entgegen, dass in speziellen Bereichen, in denen eine besonders hohe Rate von in die innere Lage eintretende Wasser auftreten könnte, nicht besondere Maßnahmen zur Verhinderung eines solchen Eintritts ergriffen werden. Es handelt sich hierbei um sogenannte "Expositionsbereiche", in denen eine deutlich erhöhte Wahrscheinlichkeit besteht, dass in nicht unerheblichen Umfang Wasser von außen - jedoch nicht durch die äußere Lage hindurch, sondern quasi an dieser vorbei - in das Bekleidungsstück und somit in dessen innere Lage eindringen kann. Bei den vorgenannten Expositionsbereichen des Bekleidungsstücks handelt es sich um solche, die an jeweils eine Öffnung zum Durchtritt eines Körperteils angrenzen, also insbesondere Bereiche angrenzend an die Arm- oder Ärmelöffnungen und/oder die Halsöffnung und/oder die Hüftöffnung (Jacke/Weste oder Hose) und/oder eine Beinöffnung. Gemäß der vorliegenden Erfindung weisen die Expositionsbereiche jeweils ein weiteres Flächengebilde, vorzugsweise mehrere jeweils eine Lage bildende Flächengebilde, auf, das auf seiner der äußeren Umgebung der das Schutzbekleidungsstück tragenden Person abgewandten Seite im Wesentlichen hydrophobe Eigenschaften aufweist oder wasserundurchlässig ist. Das an den Expositionsbereichen befindliche Flächengebilde kann beispielsweise von einem Gummi, einer Folie oder einem textilen Gewebe gebildet sein.

Ferner sieht eine Ausgestaltung der Erfindung vor, dass diese Expositionsbereiche aus einem weiteren Textilmaterial bestehen, das dieselbe äußere Lage aufweist wie das Textilmaterial der übrigen Bereiche des Bekleidungsstücks und dessen textiles Flächengebilde seiner inneren Lage hydrophobe Eigenschaften aufweist, insbesondere hydrophob ausgerüstet ist.

Während also in den flächenmäßig allergrößten Bereichen des Bekleidungsstücks die innere Lage hydrophile Eigenschaften aufweist und damit eine sehr gute Wasserdampfdurchlässigkeit besitzt, wodurch wiederum der Tragekomfort erheblich verbessert wird, sind an besonders "kritischen" Bereichen (Expositionsbereichen) hydrophobe Eigenschaften der inneren Lage realisiert. Hierbei handelt es sich mit anderen Worten um Saugsperren, die insbesondere auch verhindern, dass durch die Körperöffnungen des Bekleidungsstücks eintretendes Wasser in eine Richtung parallel zur jeweiligen Hautoberfläche des Trägers, d.h. in eine Richtung innerhalb einer Ebene des Textilmaterials, durch die saugenden Eigenschaften der inneren Lage großflächig in das Bekleidungsstück eingeleitet und verteilt werden. Ein solcher mengenmäßig erheblicher Wassereintritt, bei dem es sich nicht um Schweiß des Trägers, sondern z.B. Löschwasser handelt, könnte die Wasseraufnahmekapazität der inneren Lage übersteigen und deshalb zu einer nicht akzeptablen vollständigen Durchnässung der inneren Lage und somit auch der Haut des Trägers bzw. auch der unter dem Schutzbekleidungsstück noch getragenen Bekleidungsstücke führen.

Das erfindungsgemäße, mehrlagige Textilmaterial weist in einer präferierten Weiterbildung ein Flächengewicht von weniger als 450 g/m², vorzugsweise von weniger als 430 g/m², auf (sämtliche Lagen berücksichtigt). Hierin liegt ein signifikater Unterschied zu Textilmaterialien, die im Stand der Technik für Leistungsstufe 2-Bekleidung Verwendung finden, wo nämlich die Flächengewichte im Bereich zwischen 500 g/m² und 600 g/m² liegen.

Vorzugsweise weist das erfindungsgemäße Textilmaterial keine eigentliche, insbesondere keine separate, "Isolierschicht" oder "Isolierlage" auf, sondern die Isoliereigenschaften werden von dem Textilmaterial insgesamt bzw. zu einem großen Teil von der äußeren Lage, d.h. dem Obermaterial, und/oder jeweils vorzugsweise einer zwischen dieser und der Feuchtigkeitssperre und/oder zwischen der Feuchtigkeitssperre und der inneren Lage befindlichen Luftschicht übernommen. Bei einer besonders bevorzugten Ausführungsform der Erfindung besteht das Textilmaterial genau aus den drei vorgenannten Lagen, nämlich der inneren Lage als Futter, der Feuchtigkeitssperre und der äußeren Lage als Oberstoff. Es existieren somit keine weiteren Lagen, wodurch aus solchem Textilmaterial hergestellte Bekleidungsstücke als besonders leicht, luftig, flexibel und anschmiegsam empfunden werden und die Gefahr eines Wärmestaus innerhalb des Bekleidungsstücks bestmöglich minimiert wird.

Außerdem kann vorgesehen sein, dass die innere Lage, insbesondere ein aus innerer Lage und Feuchtigkeitssperre gebildetes Futterlaminat lösbar mit der äußeren Lage verbunden sind. Eine solche Verbindung kann z.B. mittels Knöpfen, insbesondere Druckknöpfen, und/oder Klettverbindungen und/oder Reißverschüssen erfolgen. Die Lösbarkeit und Herausnehmbarkeit zumindest der inneren Lage führt zu dem Vorteil, dass das betreffende Bekleidungsstück nach Herausnahme der inneren Lage bzw. des Futterlaminats wegen seiner besonderen "Leichtigkeit" z.B. bei Einsätzen zur Waldbrandbekämpfung trotz der Hitzebeständigkeit der äußeren Lage den Wärmestress der das Bekleidungsstück tragenden Person niedrig hält.

Eine bevorzugte Ausführungsform besteht darin, dass das textile Flächengebilde der inneren Schicht Fäden, insbesondere Garne, aus einem aromatischen Polyamid und/oder einem Modacryl, und/oder Fäden, insbesondere Garne, aus einer saugfähigen Naturfaser, insbesondere aus Viskose und/oder Wolle und/oder Baumwolle und/oder Seide, aufweist. Auch Mischgarne, die Fasern mehrerer der vorgenannten oder weiterer Materialien enthalten und im Spinnprozess miteinander verbunden werden, sind möglich.

Gemäß einer Ausgestaltung der Erfindung ist vorgesehen, dass die innere Schicht und die Feuchtigkeitssperre, insbesondere die Membran, miteinander verbunden, insbesondere miteinander verklebt, insbesondere vollflächig oder punktuell miteinander verklebt, sind und ein Futterlaminat bilden. Einerseits wird hierdurch dem Umstand Rechnung getragen, dass eine als Membran ausgeführte Feuchtigkeitssperre typischerweise recht fragil ist und ihr durch die Ausbildung eines Laminats mit der inneren Lage die erforderliche Festigkeit und ein hinreichender Schutz vor Abrieb verliehen wird. Andererseits wird die Konfektionierung des Kleidungsstücks erleichtert, weil zwei Lagen wie eine gehandhabt werden können und das Futterlaminat als Halbfabrikat erhältlich ist.

Um einerseits eine hinreichende Isolierwirkung zu erreichen und andererseits eine zu große Steifigkeit des Textilmaterials zu vermeiden, wird vorgeschlagen, dass sich zwischen der äußeren Lage und der Membran, insbesondere dem von der Membran und der inneren Lage gebildeten Futterlaminat, eine Luftschicht befindet. In diesem Fall liegt also kein aus drei Lagen (innere Lage, Feuchtigkeitssperre und äußere Lage) gebildetes Laminat vor, sondern es existiert zumindest eine Luftschicht zwischen der äußeren Lage und der Feuchtigkeitssperre bzw. der Membran.

Vorzugsweise weist das erfindungsgemäße Textilmaterial keine zwei Membranen, insbesondere keine zwei Membranen mit einer dazwischen befindlichen Isolierung, auf.

Um die innere Lage des Schutzbekleidungsstücks möglichst homogen zu gestalten, ist erfindungsgemäß vorgesehen, dass sich die innere Lage in den Expositionsbereichen und die innere Lage in den übrigen Bereichen des Schutzbekleidungsstücks nur im Hinblick auf die hydrophilen beziehungsweise hydrophoben Eigenschaften unterscheiden. Um dennoch die hydrophilen oder hydrophoben Eigenschaften des ansonsten identischen textilen Flächengebildes der inneren Lage kenntlich zu machen, ist vorzugsweise vorgesehen, dass die textilen Flächengebilde in den Expositionsbereichen farblich anders ausgestaltet sind als in den übrigen Bereichen der inneren Lage. Als Beispiel sei hier angeführt, dass das hydrophile Flächengebilde mit Streifen versehen sein kann und das hydrophobe Flächengebilde keine Streifen aufweist.

Im Sinne einer Schaffung ansonsten homogener Eigenschaften über das gesamte Bekleidungsstück (abgesehen von den vorgenannten Expositionsbereichen) wird weiter vorgeschlagen, dass sich das Textilmaterial in den Expositionsbereichen und das Textilmaterial insgesamt in den übrigen Bereichen des Bekleidungsstücks nur im Hinblick auf die hydrophilen bzw. hydrophoben Eigenschaften der textilen Flächengebilde der jeweils inneren Lagen unterscheiden. Typischerweise kann diese Unterscheidung in einer optisch nicht feststellbaren unterschiedlichen Ausrüstung (hydrophil/hydrophob) ansonsten identischer textiler Flächengebilde, insbesondere Gewebe, bestehen.

Die Erfindung weiter ausgestaltend ist vorgesehen, dass die Expositionsbereiche zusammen einen Anteil an der Fläche der inneren Lage des gesamten, in dem Schutzbekleidungsstück vorhandenen Textilmaterials besitzen, der zwischen 15% und 25%, vorzugsweise zwischen 18% und 22%, beträgt. Es ist anzustreben, dass die Fläche der Expositionsbereiche insgesamt bzw. auch die Fläche jedes einzelnen Expositionsbereichs so klein wie möglich gehalten wird, ohne dass die Funktion des jeweiligen Expositionsbereichs, als Saugsperre zu wirken und das Eindringen von Wasser oder anderen Flüssigkeiten von außen in das Bekleidungsstück zu verhindern, leidet. Eine Minimierung der Fläche der Expositionsbereiche (und somit der Bereiche mit hydrophoben Eigenschaften der inneren Lage) führt zu einem möglichst hohen Tragekomfort, da das übrige Bekleidungsstück bessere Eigenschaften im Hinblick auf den Tragekomfort aufweist, insbesondere einen niedrigeren Durchgangswiderstand für Wasserdampf, wodurch ein angenehmeres "Innenklima" im Bekleidungsstück erzielt wird.

Ein besonders guter Kompromiss zwischen der Minimierung der Fläche der Expositionsbereiche und gleichwohl einer guten Wirkung derselben als Saugsperre wird erreicht, wenn jeweils eine Grenzlinie eines Expositionsbereichs, die parallel zu einer Begrenzungslinie einer zugeordneten Öffnung zum Durchtritt eines Körperteils verläuft, einen Abstand zu der jeweiligen Begrenzungslinie aufweist, der zwischen 8 cm und 15 cm, vorzugsweise zwischen 10 cm und 15 cm, beträgt.

Außerdem besteht eine vorteilhafte Weiterbildung der Erfindung noch darin, dass das hydrophobe Gewebe der äußeren Lage auch oleophobe Eigenschaften aufweist, insbesondere oleophob ausgerüstet ist.

### Ausführungsbeispiel

Die Erfindung wird nachfolgend anhand eines Ausführungsbeispiels, das in den Figuren dargestellt ist, näher erläutert.

Es zeigt:
- Fig. 1:: eine Rückansicht eines ausgebreitet dargestellten Schutzbekleidungsstücks in Form einer Feuerwehrjacke und
- Fig. 2:: einen Schnitt durch ein mehrlagiges Textilmaterial, aus dem die Feuerwehrjacke gemäß Figur 1 hergestellt ist.

Ein in Figur 1 dargestelltes Schutzbekleidungsstück 1 in Form einer Feuerwehrjacke besteht im Wesentlichen aus einem mehrlagigen Textilmaterial 2, das in Figur 2 in einem Schnitt schematisch dargestellt ist. Das Schutzbekleidungsstück 1 ist in den in Figur 1 nicht schraffiert dargestellten Bereichen aus dem Textilmaterial 2 hergestellt, wohingegen es in den schraffierten Bereichen, bei denen es sich um so genannte Expositionsbereiche 3.1, 3.2, 3.3 und 3.4 handelt, aus einem ähnlich aufgebauten weiteren Textilmaterial hergestellt ist, dessen Aufbau später erläutert wird. Darüber hinaus besitzt das Schutzbekleidungsstück 1 an den Enden jeweils einen Ärmels 4 ein elastisches Bündchen 5, das ebenfalls nicht aus dem Textilmaterial 2 besteht, wie es für das übrige Schutzbekleidungsstück 1 verwendet wird. Schließlich besitzt das Schutzbekleidungsstück 1 noch diverse retroreflektierende und/oder fluoreszierende Applikationen, meist in Streifenform, die der Übersichtlichkeit halber in der Figur 1 nicht eingezeichnet, aber im Stand der Technik üblich sind.

Das Schutzbekleidungsstück 1 besitzt auf seiner in Figur 1 nicht sichtbaren Vorderseite einen Reißverschluss, mit dem das Schutzbekleidungsstück zu öffnen ist. Der Reißverschluss lässt sich mit einer ebenfalls nicht sichtbaren Blende, die mit einem Klettverschluss an der ihr gegenüber liegenden Seite des Vorderteils befestigbar ist, abdecken, um das Eindringen von Flüssigkeit und Wind/Luftzug zu verhindern. Rechts und links des Reißverschlusses befinden sich zwei weitere, in Figur 1 nicht sichtbare, streifenförmige Expositionsbereiche, die parallel zum Reißverschluss verlaufen und denselben Aufbau wie die übrigen Expostionsbereiche besitzen. Außerdem bildet die Blende selbst über ihre gesamte Fläche einen weiteren Expositionsbereich.

Ein erster in Figur 1 sichtbarer Expositionsbereich 3.1 befindet sich im Bereich eines Kragens 6 (um eine Halsöffnung herum), ein zweiter und ein dritter Expositionsbereich 3.2 und 3.3 befinden sich jeweils an den Enden der Ärmel 4 und ein vierter Expositionsbereich 3.4 am unteren Ende eines Rückenteils 7. Somit grenzt der Expositionsbereich 3.1 an eine Begrenzungslinie 8.1 einer Halsöffnung an, die Expositionsbereiche 3.2 und 3.3 an die Begrenzungslinien 8.2 und 8.3 der zugeordneten Ärmelöffnungen und eine Begrenzungslinie 8.4 an eine Hüftöffnung (am unteren Ende des Bekleidungsstücks 1). Sämtliche Expositionsbereiche 3.1 bis 3.4 laufen um den zugeordneten Teil des Bekleidungsstücks 1 um, wobei die Expositionsbereiche 3.1 und 3.4 durch den erwähnten Reißverschluss auf der Vorderseite des Bekleidungsstücks 1 trennbar sind. Zu einer jeweils gedachten "Mitte" des Bekleidungsstücks 1 hin sind die Expositionsbereiche 3.1 bis 3.4 durch jeweils eine Grenzlinie 9.1 bis 9.4 von dem übrigen (nicht schraffiert dargestellten) Bereich des Bekleidungsstücks 1 abgegrenzt. Wichtig ist in diesem Zusammenhang zu beachten, dass sich die Expositionsbereiche 3.1. bis 3.4 (zumindest) auf einer in Figur 1 nicht sichtbaren Innenseite des Bekleidungsstücks 1 befinden und durch eine besondere Eigenschaft einer inneren Lage (Futter) des mehrlagigen Aufbaus des in den Expositionsbereichen 3.1. bis 3.4 verwendeten Textilmaterials auszeichnen.

Im Folgenden wir zunächst auf den Aufbau des Textilmaterials 2 eingegangen, wie es im überwiegenden Teil des Bekleidungsstücks 1 (also nicht in den Expositionsbereichen) Verwendung findet und daher für den Tragekomfort und das Trageklima maßgeblich ist. Wie sich aus Figur 2 ergibt, besitzt das Textilmaterial 2 einen dreilagigen Aufbau. Eine äußere Lage 10 wird von einem Gewebe aus Fäden aus einem Meta-Aramid gebildet. Das Gewebe ist daher besonders reißfest (Mindestzugfestigkeit/Bruchkraft größer 450 N), temperaturbeständig (mindestens bis 180 °C), flammhemmend sowie beständig gegen chemische Einwirkungen. Außerdem besitzt das Gewebe der äußeren Lage 10 eine auch nach einer Vielzahl von Waschvorgängen (Anzahl größer als 30, vorzugsweise größer als 50) noch wirksame hydrophobe sowie oleophobe Ausrüstung.

Das Textilmaterial 2 besitzt darüber hinaus eine innere Lage 11, die ebenfalls aus Fäden aus einem Meta-Aramid hergestellt ist. Das Flächengewicht des Gewebes der inneren Lage 11 beträgt zwischen 140 g/m² und 160 g/m². Das Gewebe der inneren Lage 11 ist mit einer hydrophilen Ausrüstung versehen, weshalb die als Futter wirkende innere Lage 11 besonders saugfähig, insbesondere für Körperschweiß, ist.

Zwischen der äußeren Lage 10 und der inneren Lage 11 befindet sich eine Feuchtigkeitssperre 12, die von einer für Wasserdampf durchlässigen, jedoch für flüssiges Wasser undurchlässigen Membran gebildet ist. Auf diese Weise kann verdampfender Schweiß auf die Außenseite des textilen Materials 2 abgeleitet werden, hingegen kann flüssiges Wasser bzw. andere Flüssigkeiten, nicht durch die Membran hindurch in Richtung des Körpers des Trägers gelangen.

Im vorliegenden Fall sind die innere Lage 11 und die Feuchtigkeitssperre 12 vollflächig miteinander verklebt und bilden ein Futterlaminat 13. Bei der Handhabung, d.h. Herstellung des Schutzbekleidungsstücks, verhalten sich die beiden Lagen "innere Lage 11" (Futter) und "Feuchtigkeitssperre 12" (Membran) wie eine einzige Lage bzw. Schicht. Das Futterlaminat 13 und die äußere Lage 10 werden in der üblichen Weise bei der Konfektionierung durch Nähen oder andere Verbindungstechniken miteinander zu dem Schutzbekleidungsstück 1 zusammengefügt. In Figur 2 ist ein Abstand zwischen der äußeren Lage 10 und dem Futterlaminat 13 der Übersichtlichkeit halber größer dargestellt, als dies in Wirklichkeit der Fall ist. Überhaupt sind die Verhältnisse der Dicken der einzelnen "Lagen" 10, 11 und 12 nicht maßstäblich. Da das Gewebe der äußeren Lage 10 auf seiner dem Futterlaminat 13 zugewandten Innenseite 14 mit sich kreuzenden und in einem rechten Winkel zueinander angeordneten Rippen 15 versehen sind, bildet sich auf der Innenseite 14 der äußeren Lage eine Art Waffelstruktur aus, die die Ausbildung einer Luftschicht 16 zwischen der äußeren Lage 10 und dem Futterlaminat 13 und somit die Isolierwirkung des Textilmaterials 2 verbessert.

Das Textilmaterial, aus dem das Bekleidungsstück 1 in den Expositionsbereichen hergestellt ist, entspricht im ganz Wesentlichen dem Textilmaterial 2, wie dies vorstehend beschrieben und in Figur 2 veranschaulicht ist: Der einzige Unterschied zwischen den beiden Textilmaterialien besteht in der Ausrüstung des Gewebes, das die innere Lage 11 bildet und in beiden Fällen mit jeweils derselben Feuchtigkeitssperre 12 vollflächig zu einem Futterlaminat 13 verbunden ist. Während die Ausrüstung des Gewebes der inneren Lage 11 bei dem Textilmaterial der Expositionsbereiche 3.1 bis 3.4 hydrophobe Eigenschaften verleiht, so dass die Expositionsbereiche 3.1 bis 3.4 wie Saugsperren wirken, ist das Gewebe der inneren Lage 11 in den übrigen Bereichen des Schutzbekleidungsstücks 1 hydrophil ausgerüstet, um einen hervorragenden Tragekomfort zu erzielen.

Das Textilmaterial des Schutzbekleidungsstücks 1 weist weder in den Expositionsbereichen 3.1 bis 3.4 noch in den übrigen Bereichen eine weitere Feuchtigkeitssperre oder Membran auf (als die Feuchtigkeitssperre 12, die Teil des Futterlaminats 13 ist); noch besitzt es an irgendeiner Stelle seines Lagenaufbaus ein besonderes Isoliermaterial. Das Flächengewicht des gesamten Textilmaterials 2 (sowohl in den Expositionsbereichen 3.1 bis 3.4 als auch in den übrigen Bereichen des Schutzbekleidungsstücks 1) beträgt jeweils circa 350 g/m² bis 400g/m². Der Wasserdampfdurchgangswiderstand des Schutzbekleidungsstücks 1 beträgt circa 12 m²Pa/W.

### Bezugszeichenliste

- 1: Schutzbekleidungsstück
- 2: Textilmaterial
- 3.1, 3.2, 3.3, 3.4: Expositionsbereich
- 4: Ärmel
- 5: Bündchen
- 6: Kragen
- 7: Rückenteil
- 8.1, 8.2, 8.3, 8.4: Begrenzungslinie
- 9.1, 9.2, 9.3, 9.4: Grenzlinie
- 10: äußere Lage
- 11: innere Lage
- 12: Feuchtigkeitssperre
- 13: Futterlaminat
- 14: Innenseite
- 15: Rippe
- 16: Luftschicht

## Patentansprüche

1. Schutzbekleidungsstück (1), insbesondere Feuerwehrjacke, -hose, -weste oder - overall, bestehend im Wesentlichen aus einem mehrlagigen Textilmaterial (2), das die folgenden Lagen aufweist:
- eine äußere, einer Umgebung der das Schutzbekleidungsstück (1) tragenden Person zugewandte Lage (10) bestehend im Wesentlichen aus einem hydrophobe Eigenschaften aufweisenden Gewebe aus mindestens einer ersten Art von hitzebeständigen und schwer entflammbaren und reißfesten Fäden,
- eine innere, einem Körper der das Schutzbekleidungsstück (1) tragenden Person zugewandte Lage (11) bestehend aus einem textilen Flächengebilde, vorzugsweise einem Gewebe,
- eine für Wasserdampf durchlässige und für flüssiges Wasser undurchlässige Feuchtigkeitssperre (12), insbesondere Membran, die zwischen der inneren Lage (11) und der äußeren Lage (10) angeordnet ist, und
- das textile Flächengebilde der inneren Lage (11) hydrophile Eigenschaften aufweist, insbesondere hydrophil ausgerüstet ist, wobei
Expositionsbereiche des Schutzbekleidungsstücks, die an jeweils eine Öffnung zum Durchtritt eines Körperteils angrenzen, insbesondere an Armoder Ärmelöffnungen und/oder eine Halsöffnung und/oder eine Hüftöffnung und/oder eine Beinöffnung und/oder auf gegenüberliegenden Seiten jeweils an einem Vorderteil des Schutzbekleidungsstücks (1) unterteilenden Reißverschlusses angrenzen, jeweils ein weiteres Flächengebilde, vorzugsweise mehrere jeweils eine Lage bildendes Flächengebilde, aufweisen, das auf seiner der äußeren Umgebung der das Schutzbekleidungsstück tragenden Person abgewandten Seite im Wesentlichen hydrophobe Eigenschaften aufweist oder wasserundurchlässig ist,
die Expositionsbereiche (3.1, 3.2, 3.3, 3.4) des Schutzbekleidungsstücks (1), aus einem weiteren mehrlagigen Textilmaterial bestehen, das dieselbe äußere Lage aufweist wie das Textilmaterial (2) der übrigen Bereiche des Schutzbekleidungsstücks (1), **dadurch gekennzeichnet, dass** dessen textiles Flächengebilde seiner inneren Lage hydrophobe Eigenschaften aufweist, insbesondere hydrophob ausgerüstet ist.

2. Schutzbekleidungsstück (1) nach Anspruch 1, **dadurch gekennzeichnet, dass** das textile Flächengebilde der inneren Lage (11) Fäden, insbesondere Garne, aus einem aromatischen Polyamid, insbesondere einem Meta-Aramid, und/oder Fäden, insbesondere Garne, aus einer saugfähigen Naturfaser, insbesondere aus Viskose und/oder Wolle und/oder Baumwolle und/oder Seide und/oder Modacryl, aufweist.

3. Schutzbekleidungsstück (1) nach Anspruch 1 oder 2, **dadurch gekennzeichnet, dass** die innere Lage (11) und die Feuchtigkeitssperre (12), insbesondere die Membran, miteinander verbunden, insbesondere verklebt, insbesondere vollflächig oder punktuell miteinander verklebt, sind und ein Futterlaminat (13) bilden.

4. Schutzbekleidungsstück (1) nach einem der Ansprüche 1 bis 3, **dadurch gekennzeichnet, dass** sich zwischen der äußeren Lage (10) und der Feuchtigkeitssperre (12), insbesondere der Membran, eine Luftschicht (16) befindet.

5. Schutzbekleidungsstück (1) nach einem der Ansprüche 1 bis 4, **dadurch gekennzeichnet, dass** sich die innere Lage in den Expositionsbereichen (3.1, 3.2, 3.3, 3.4) und die innere Lage (11) in den übrigen Bereichen des Schutzbekleidungsstücks (1) nur im Hinblick auf die hydrophilen bzw. hydrophoben Eigenschaften unterscheiden.

6. Schutzbekleidungsstück (1) nach einem der vorherigen ANsprüche, **dadurch gekennzeichnet, dass** sich das Textilmaterial insgesamt in den Expositionsbereichen (3.1, 3.2, 3.3, 3.4) und das Textilmaterial (2) insgesamt in den übrigen Bereichen des Schutzbekleidungsstücks (1) nur im Hinblick auf die hydrophilen bzw. hydrophoben Eigenschaften der textilen Flächengebilde der jeweils inneren Lagen (11) unterscheiden.

7. Schutzbekleidungsstück (1) nach einem der vorherigen Ansprüche, **dadurch gekennzeichnet, dass** die Expositionsbereiche (3.1, 3.2, 3.3, 3.4) zusammen einen Anteil an der Fläche der inneren Lage (11) des gesamten, in dem Schutzbekleidungsstück (1) vorhandenen Textilmaterials besitzen, der zwischen 15 % und 25%, vorzugsweise zwischen 18 % und 22 %, beträgt.

8. Schutzbekleidungsstück (1) nach einem der vorherigen Ansprüche, **dadurch gekennzeichnet, dass** jeweils eine Grenzlinie (9.1, 9.2, 9.3, 9.4) eines Expositionsbereichs (3.1, 3.2, 3.3, 3.4), die parallel zu einer Begrenzungslinie (8.1, 8.2, 8.3, 8.4) einer zugeordneten Öffnung zum Durchtritt eines Körperteils verläuft, einen Abstand zu der jeweiligen Begrenzungslinie aufweist, der zwischen 8-cm und 15 cm, vorzugsweise zwischen 10 cm un15 cm, beträgt.

9. Schutzbekleidungsstück (1) nach einem der vorherigen Ansprüche, **dadurch gekennzeichnet, dass** das hydrophobe Gewebe der äußeren Lage (10) auch oleophobe Eigenschaften aufweist, insbesondere oleophob ausgerüstet ist.

10. Schutzbekleidungsstück (1) nach einem der Ansprüche 1 bis 9, **dadurch gekennzeichnet, dass** das mehrlagige Textilmaterial (2) ein Flächengewicht von weniger als 450 g/m², vorzugsweise von weniger als 430 g/m², aufweist.

## Claims

1. Protective garment(1), in particular firefighter's jacket, trousers, vest or overall, consisting substantially of a multilayer textile material (2) having the following layers:
- an outer layer (10) facing an environment around a person wearing the protective garment (1), consisting substantially of a fabric withhydrophobic properties and made from at least one first type of heat-resistant, flame retardant and tear-resistant threads,
- an inner layer (11) facing a body of a person wearing the protective garment (1), consisting of a textile sheet material, preferably a fabric,
- a moisture barrier (12), in particular a membrane, that is permeable to water vapour and impermeable to liquid water, which is arranged between the inner layer (11) and the outer layer (10), and
- the textile sheet material of the inner layer (11) has hydrophilic properties, in particular has received hydrophilic treatment, wherein
exposure areas of the protective garment that are each adjacent to an opening for allowing a body part to pass through, in particular to arm or sleeve openings and/or a neck opening and/or a waist opening and/or a leg opening and/or on each opposing side adjacent to a dividing zip fastener on a front part of the protective garment (1), each include a further sheet material, preferably several sheet materials, each forming a layer which has substantially hydrophobic properties or is impermeable to water on the side thereof facing away from the environment around a person wearing the protective garment,
the exposure areas (3.1, 3.2, 3.3, 3.4) of the protective garment (1), consist of a further multilayer textile material, which has the same outer layer as the textile material (2) of the other areas of the protective garment (1), **characterized in that** the textile sheet material of the inner layer thereof has hydrophobic properties, in particular has received hydrophobic treatment.

2. Protective garment (1) according to Claim 1, **characterized in that** the textile sheet material of the inner layer (11) contains threads, in particular yarns, made from an aromatic polyamide, in particular a meta-aramid, and/or threads, in particular yarns, made from an absorbent natural fibre, in particular viscose and/or wool and/or cotton and/or silk and/or modacrylic fibre.

3. Protective garment (1) according to Claim 1 or 2, **characterized in that** the inner layer (11) and the moisture barrier (12), in particular the membrane, are joined, in particular bonded adhesively, to each other, in particular bonded to each other by full-surface or point adhesion and form a lining laminate (13).

4. Protective garment (1) according to any one of Claims 1 to 3, **characterized in that** a layer of air (16) is located between the outer layer (10) and the moisture barrier (12), in particular the membrane.

5. Protective garment (1) according to any one of Claims 1 to 4, **characterized in that** the inner layer in the exposure areas (3.1, 3.2, 3.3, 3.4) and the inner layer (11) in the other areas of the protective garment (1) differ only in respect of the hydrophilic and hydrophobic properties.

6. Protective garment (1) according to any one of the preceding claims, **characterized in that** the total textile material in the exposure areas (3.1, 3.2, 3.3, 3.4) and the total textile material (2) in the other areas of the protective garment (1) differ only in respect of the hydrophilic and hydrophobic properties of the textile sheet materials of the inner layers (11) of each.

7. Protective garment (1) according to any one of the preceding claims, **characterized in that** the exposure areas (3.1, 3.2, 3.3, 3.4) together make up a fraction between 15% and 25%, preferably between 18% and 22%, of the surface area of the inner layer (11) of the total textile material present in the protective garment (1).

8. Protective garment (1) according to any one of the preceding claims, **characterized in that** a border line (9.1, 9.2, 9.3, 9.4) of each exposure area (3.1, 3.2, 3.3, 3.4) that extends parallel to a boundary line (8.1, 8.2, 8.3, 8.4) of an associated opening to allow a body part to pass through is at a distance from the respective boundary line between 8 cm and 15 cm, preferably between 10 cm and 15 cm.

9. Protective garment (1) according to any one of the preceding claims, **characterized in that** the hydrophobic fabric of the outer layer (10) also has oleophobic properties, in particular has received oleophobic treatment.

10. Protective garment (1) according to any one of Claims 1 to 9, d **characterized in that** the multilayer textile material (2) has a grammage of less than 450 g/m², preferably less than 430 g/m².

## Revendications

1. Pièce de vêtement de protection (1), en particulier veste, pantalon ou salopette de pompier, composée pour l'essentiel d'un matériau textile multicouches (2), qui comporte les couches suivantes :
- une couche (10) extérieure, tournée vers un environnement de la personne portant la pièce de vêtement de protection (1), composée pour l'essentiel d'un tissu comportant des propriétés hydrophobes d'au moins un premier type de fils thermorésistants et difficilement inflammables et indéchirables,
- une couche (11) intérieure tournée vers un corps de la personne portant la pièce de vêtement de protection (1), composée d'une structure de surface textile, de préférence d'un tissu,
- une barrière hygrométrique (12) perméable à la vapeur d'eau et imperméable à l'eau liquide, en particulier une membrane, qui est disposée entre la couche intérieure (11) et la couche extérieure (10), et
- la structure de surface textile de la couche intérieure (11) comporte des propriétés hydrophiles, est en particulier équipée de façon hydrophile,
sachant que les zones d'exposition de la pièce de vêtement de protection, qui touchent respectivement une ouverture pour le passage d'une partie du corps, qui touchent en particulier des ouvertures de bras ou de manche et/ou une ouverture de cou et/ou une ouverture de hanche et/ou une ouverture de jambe et/ou une fermeture à glissière subdivisant une partie avant de la pièce de vêtement de protection (1) sur des côtés opposés, comportent respectivement une autre structure de surface, de préférence plusieurs structures de surface formant respectivement une couche, qui comporte pour l'essentiel des propriétés hydrophobes sur son côté éloigné de l'environnement extérieur de la personne portant la pièce de vêtement de protection ou est imperméable à l'eau,
les zones d'expositions (3.1, 3.2, 3.3, 3.4) de la pièce de vêtement de protection (1) sont composées d'un autre matériau textile multicouches, qui comporte la même couche extérieure que le matériau textile (2) des autres zones restantes de la pièce de vêtement de protection (1), **caractérisée en ce que** la structure de surface textile de sa couche intérieure comporte des propriétés hydrophobes, est en particulier équipée de façon hydrophobe.

2. Pièce de vêtement de protection (1) selon la revendication 1, **caractérisée en ce que** la structure de surface textile de la couche intérieure (11) comporte des fils, en particulier des brins d'un polyamide aromatique, en particulier d'un méta-aramide et/ou des fils, en particulier des brins d'une fibre naturelle absorbante, en particulier de viscose et/ou de laine et/ou de coton et/ou de soie et/ou de modacryl.

3. Pièce de vêtement de protection (1) selon la revendication 1 ou 2, **caractérisée en ce que** la couche intérieure (11) et la barrière hygrométrique (12), en particulier la membrane, sont reliées entre elles, en particulier collées, en particulier collées l'une à l'autre sur toute la surface ou de façon ponctuelle et forment un stratifié de doublure (13).

4. Pièce de vêtement de protection (1) selon l'une quelconque des revendications 1 à 3, **caractérisée en ce qu'**une couche d'air (16) se trouve entre la couche extérieure (10) et la barrière hygrométrique (12), en particulier la membrane.

5. Pièce de vêtement de protection (1) selon l'une quelconque des revendications précédentes 1 à 4, **caractérisée en ce que** la couche intérieure dans les zones d'exposition (3.1, 3.2, 3.3, 3.4) et la couche intérieure (11) dans les zones restantes de la pièce de vêtement de protection (1) ne se différencient qu'eu égard aux propriétés hydrophiles ou hydrophobes.

6. Pièce de vêtement de protection (1) selon l'une quelconque des revendications précédentes **caractérisée en ce qu'**au total le matériau textile dans les zones d'exploitation (3.1, 3.2, 3.3, 3.4) et le matériau textile (2) au total dans les zones restantes de la pièce de vêtement de protection (1) ne se différencie qu'eu égard aux propriétés hydrophiles ou hydrophobes de la structure de surface textile des couches respectivement intérieures (11).

7. Pièce de vêtement de protection (1) selon l'une quelconque des revendications précédentes **caractérisée en ce que** les zones d'exposition (3.1, 3.2, 3.3, 3.4) possèdent ensemble une partie sur la surface de la couche intérieure (11) de tout le matériau textile présent dans la pièce de vêtement de protection (1), qui se situe entre 15 % et 25 %, de préférence entre 18 et 22 %.

8. Pièce de vêtement de protection (1) selon l'une quelconque des revendications précédentes, **caractérisée en ce que** respectivement une ligne de séparation (9.1, 9.2, 9.3, 9.4) d'une zone d'exposition (3.1, 3.2, 3.3, 3.4), qui passe parallèlement à une ligne de délimitation (8.1, 8.2, 8.3, 8.4) d'une ouverture attribuée pour le passage d'une partie du corps, comporte une distance par rapport à la ligne de délimitation respective, qui se situe entre 8 cm et 15 cm, et de préférence entre 10 cm et 15 cm.

9. Pièce de vêtement de protection (1) selon l'une quelconque des revendications précédentes, **caractérisée en ce que** le tissu hydrophobe de la couche extérieure (10) comporte également des propriétés oléophobes, est équipé en particulier de façon oléophobe.

10. Pièce de vêtement de protection (1) selon l'une quelconque des revendications 1 à 9, **caractérisée en ce que** le matériau textile multicouches (2) comporte un grammage de moins de 450 g/m², de préférence de moins de 430 g/m².
